# EUROPÄISCHE PATENTSCHRIFT

(11) **EP 0 438 651 B1**
(45) Veröffentlichungstag und Bekanntmachung des Hinweises auf die Patenterteilung: **13.04.1994**
(21) Anmeldenummer: 90121692.9
(22) Anmeldetag: 13.11.1990
(51) Int. Cl.: F02D 1/10, F02D 1/04

(54) **Mechanischer Drehzahlregler für eine Kraftstoffeinspritzpumpe von luftverdichtenden selbstzündenden Brennkraftmaschinen**
Mechanical speed regulator for a fuel injection pump of compression ignition internal combustion engines
Régulateur mécanique de vitesse pour une pompe d'injection de combustible des moteurs à compression d'air et à autoallumage

(30) Priorität: 23.01.1990 DE 4001789
(43) Veröffentlichungstag der Anmeldung: 31.07.1991
(73) Patentinhaber: MERCEDES-BENZ AG, 70327 Stuttgart (DE)
(72) Erfinder: Augustin, Ulrich, Dipl.-Ing., W-7053 Kernen (DE)

(56) Entgegenhaltungen:
- DE-A- 3 741 243
- FR-A- 2 356 818
- GB-A- 740 674
- GB-A- 2 051 407
- US-A- 3 130 599

## Beschreibung

Die Erfindung betrifft einen mechanischen Drehzahlregler für eine Kraftstoffeinspritzpumpe von luftverdichtenden selbstzündenden Brennkraftmaschinen nach den im Oberbegriff des Patentanspruchs 1 angegebenen Merkmalen.

Bei Drehzahlreglern (sogenannte RQ-Regler) ist es üblich, den Weg des Mengensteuergliedes der Kraftstoffeinspritzpumpe bei Vollastmenge oder bei Startmenge durch Anschläge zu begrenzen und darüber hinaus Fliehgewichtseinrichtungen mit einer die positive Angleichung (Verringerung der Kraftstoffmenge bei steigender Drehzahl im oberen Drehzahlbereich) bewirkenden Angleichvorrichtung zu versehen.

Im Drehzahlregler ist eine schwenkbar ausgeführte Lasche mit Vollastanschlag von einer der Startstellung entsprechenden Stellung in eine der Vollaststellung entsprechenden Stellung drehzahlabhängig überführbar, um den Verstellweg des Mengensteuergliedes zu begrenzen. Die Angleichvorrichtung hat hierbei die Aufgabe, das Mengensteuerglied bei hohen Drehzahlen in Richtung Mindermenge zu verschieben (s. hierzu die Druckschrift "Bosch Technische Unterrichtung, Drehzahlregler für Reiheneinspritzpumpen", 1. Ausgabe 30. Sept. 1975, Seite 38 und 19).

Eine Drehzahlreglerausführung dieser Art erlaubt eine Anpassung der Förderkennlinie der Einspritzpumpe an die Kraftstoffbedarfskennlinie der Brennkraftmaschine im oberen Drehzahlbereich.

Der Erfindung liegt die Aufgabe zugrunde, beim gattungsgemäßen Drehzahlregler zusätzlich zur positiven Angleichung durch bauaufwandarme Maßnahmen auch eine negative Angleichung im Drehzahlbereich unterhalb der positiven Angleichung zu realisieren, so daß eine verbesserte Anpassung der Fördermenge im gesamten Lastbereich an den Kraftstoffbedarf der Brennkraftmaschine ermöglicht ist, insbesondere mit dem Ziel eines günstigeren Rauchverhaltens.

Die Aufgabe wird erfindungsgemäß durch die im Kennzeichen des Patentanspruchs 1 angegebenen Merkmale gelöst.

Durch die erfindungsgemäße Ausführung, den an der Gelenkgabel befestigten Gegenanschlag lediglich mit einer besonderen, die Startmengenentriegelung bzw. -freigabe nicht beeinträchtigenden Anschlagbahn zu versehen, an der der Vollastanschlag der schwenkbaren Lasche drehzahlgesteuert entlanggleitet, ist auf einfache Weise eine im unteren Drehzahlbereich negative Angleichung verwirklicht, die unabhängig von der im oberen Drehzahlbereich wirkende positive Angleichung arbeitet und das Rauchverhalten der Brennkraftmaschine wesentlich verbessert.

Aus der DE-0S 28 38 919 ist ein Drehzahlregler für Brennkraftmaschinen bekannt, bei dem die Gelenkgabel des Mengensteuergliedes einen Gegenanschlag für den Vollastanschlag der Lasche aufweist, der zwar Teil einer Angleichvorrichtung ist, jedoch handelt es sich hier um eine bauaufwendige Ausführung mit einem federbelasteten Gleitstück, die in ihrer positiven Angleichwirkung derjenigen in den Fliehgewichten der eingangs beschriebenen Fliehgewichtseinrichtung entspricht.

Ferner ist aus der DE 26 56 261 C2 ein Drehzahlregler bekannt, bei dem zwar ein Vollastanschlag an einer vom Gegenanschlag getragenen Anschlagbahn für die negative Angleichung entlanggleitet, bei dem aber der Gegenanschlag am Reglergehäuse fest verschraubt angeordnet ist.

Im Unteranspruch ist eine förderliche Weiterbildung der Erfindung beansprucht.

Der Gegenstand der Erfindung ist anhand eines in der Zeichnung veranschaulichten Ausführungsbeispieles näher beschrieben. Es zeigen
- Fig. 1: einen Schnitt durch einen nur teilweise dargestellten mechanischen Drehzahlregler
- Fig. 2: eine Seitenansicht der Lasche mit Vollastanschlag und
- Fig. 3: ein Regelweg-Drehzahl-Funktionsdiagramm.

In Fig. 1 ist ein mechanischer Drehzahlregler 1 als Anbauteil an einer für luftverdichtende selbstzündende Brennkraftmaschinen vorgesehenen Kraftstoffeinspritzpumpe 2 gezeigt. Am stirnseitigen Gehäuseteil 3 des Drehzahlreglers 1 ist eine Vollastmengeneinstellvorrichtung 4 befestigt, an deren Einstellschieber 5 eine in den Drehzahlregler 1 hineinragende Lasche 6 mit einem Vollastanschlag 7 angelenkt ist. Die Lasche 6 steht mit einem Gegenanschlag 8 in Wirkverbindung, der als justierbarer Bolzen ausgebildet ist, welcher in einer einen Regelhebel 10 mit einem Mengensteuerglied 11 verbindenden Gelenkgabel 12 quer zu deren Bewegungsrichtung längsverschiebbar befestigt ist. Der aus der Gelenkgabel 12 herausragende Bolzenabschnitt 8a ist konisch ausgebildet, wobei der durchmessermäßig größere Konusteil der Lasche 6 zugewandt ist. Der Bolzenabschnitt 8a stellt quasi eine Anschlagbahn dar, auf der der im rechten Winkel zur Schnittebene des Drehzahlreglers 1 liegende Vollastanschlag 7 (Fig. 2) im unteren Drehzahlbereich im Sinne einer negativen Angleichung entlanggleitet. Die Angleichung wird durch die Fliehgewichtseinrichtung 13 des Drehzahlreglers 1 ausgelöst, die über einen federbelasteten Kipphebel 14 die Lasche 6 drehzahlabhängig verschwenkt.

Die Fliehgewichtseinrichtung 13 ist bereits mit einer Angleichvorrichtung in den Fliehgewichten ausgestattet (nicht dargestellt), durch die eine positive Angleichung im oberen Drehzahlbereich zwischen n₃ und n₄ erfolgt.

Der Angleichweg der negativen Angleichung - wie aus Fig. 3 ersichtlich ist - erstreckt sich von n₁ bis n₂, das bedeutet, daß die Lasche 6 am unteren Ende des konischen Bolzenabschnitts 8a anliegt; die Stellung entspricht dem Angleichbeginn bei n₁. Mit zunehmender Drehzahl wird die Lasche 6 entgegen dem Uhrzeigersinn verschwenkt, bis das obere Ende des konischen Bolzenabschnitts 8a erreicht ist, was dem Angleichende bei n₂ und gleichzeitig einer Erhöhung der Fördermenge entspricht.

Die Anschlagbahn muß nicht eben ausgebildet sein, sondern kann je nach Fördermengenbedarf der Brennkraftmaschine entsprechend verlaufen, z. B. bogenförmig.

Die Lasche 6 nimmt bei Stillstand der Brennkraftmaschine die mit unterbrochenen Linien gekennzeichnete Position ein, damit beim Starten das als Regelstange ausgebildete Mengensteuerglied 11 eine über die Vollastmengenstellung hinausgehende Startstellung einnehmen kann. Nach dem Start wird die Vollastmenge durch das Zusammenwirken des Vollastanschlags 7 und Gegenanschlags 8 begrenzt.

## Patentansprüche

1. Mechanischer Drehzahlregler (1) für eine Kraftstoffeinspritzpumpe (2) von luftverdichtenden selbstzündenden Brennkraftmaschinen, mit einer Fliehgewichtseinrichtung (13), die im oberen Drehzahlbereich eine eine positive Angleichung bewirkende Angleichvorrichtung aufweist, und mit einem federbelasteten Kipphebel (14), an welcher in Abhängigkeit von der Drehzahl eine einen Vollastanschlag (7) aufweisende Lasche (6) von einer der Startstellung entsprechenden Stellung in eine der Vollaststellung entsprechende Stellung so überführt, daß der Vollastanschlag (7) mit einem Gegenanschlag (8) an einer mit einem Mengensteuerglied (11) der Kraftstoffeinspritzpumpe (2) verbundenen Gelenkgabel (12) zusammenwirkt,
**dadurch gekennzeichnet,**
daß der Gegenanschlag (8) mit einer im unteren Drehzahlbereich eine negative Angleichung bewirkende Anschlagbahn versehen ist, an welcher drehzahlabhängig der Vollastanschlag (7) entlanggleitet.

2. Drehzahlregler nach Anspruch 1,
**dadurch gekennzeichnet,**
daß der Gegenanschlag (8) durch einen die Gelenkgabel (12) durchsetzenden justierbaren und konusförmigen Bolzen (8a) gebildet ist, dessen Konus sich zur Gelenkgabel (12) hin verjüngt.

## Claims

1. Mechanical speed governor (1) for a fuel injection pump (2) of air-compressing, auto-ignition internal combustion engines, having a flyweight arrangement (13) which, in the upper speed region, has an adaptation device effecting positive adaptation and having a springloaded rocker lever (14) which shifts a bracket (6) having a full-load stop (7) as a function of the speed from a position corresponding to the starting position into a position corresponding to the full-load position in such a way that the full-load stop (7) interacts with a counter stop (8) on an articulated fork (12) connected to a quantity control member (11) of the fuel injection pump (2), characterized in that the counter stop (8) is provided with a stop track effecting a negative adaptation in the lower speed range, along which the full-load stop (7) slides as a function of the speed.

2. Speed governor according to Claim 1, characterized in that the counter stop (8) is formed by an adjustable and conical bolt (8a) which passes through the articulated fork (12) and the cone of which tapers towards the articulated fork (12).

## Revendications

1. Régulateur mécanique (1) de la vitesse de rotation pour une pompe d'injection de carburant (2) de moteurs à combustion interne à compression d'air et à auto-allumage, comportant un dispositif à masselottes (13) qui possède, dans la gamme des vitesses de rotation supérieures, un dispositif d'équilibrage réalisant un équilibrage positif, et un levier basculant (14) sollicité élastiquement et qui, en fonction de la vitesse de rotation, déplace une patte (6), qui possède une butée de pleine charge (7), d'une position correspondant à la position de démarrage à une position correspondant à la position de pleine charge de sorte que la butée de pleine charge (7) coopère avec une butée antagoniste (8) située sur une fourche articulée (12), qui est reliée à un organe de commande de quantité (11) de la pompe d'injection de carburant (2),
caractérisé en ce que la butée antagoniste (8) est équipé d'une piste de butée, qui réalise un équilibrage négatif dans la gamme des vitesses de rotation inférieures et le long de laquelle la butée de pleine charge (7) glisse en fonction de la vitesse de rotation.

2. Régulateur de la vitesse de rotation selon la revendication 1, caractérisé en ce que la butée antagoniste (8) est formée par un boulon réglable (8a), qui traverse la fourche articulée (12) et possède une forme de cône, qui se rétrécit en direction de la fourche articulée (12).
